# EUROPÄISCHE PATENTSCHRIFT

(11) **EP 3 584 366 B1**
(45) Veröffentlichungstag und Bekanntmachung des Hinweises auf die Patenterteilung: **25.05.2022**
(21) Anmeldenummer: 19181315.3
(22) Anmeldetag: 19.06.2019
(51) Int. Cl.: E01B 35/06, B61D 15/08, B61L 23/04, E01B 27/16, E01B 27/17

(54) **GLEISFAHRBARER MESSWAGEN**
RAILWAY CARRIAGE
CHARIOT DE MESURE MOBILE SUR RAIL

(30) Priorität: 20.06.2018 AT 504962018
(43) Veröffentlichungstag der Anmeldung: 25.12.2019
(73) Patentinhaber: HP3 Real GmbH, 1130 Wien (AT)
(72) Erfinder: Lichtberger, Bernhard, 1030 Wien (AT)
(74) Vertreter: Hübscher & Partner Patentanwälte GmbH

(56) Entgegenhaltungen:
- EP-A1- 3 358 079
- WO-A1-2018/010827
- AT-A4- 519 003
- CN-A- 105 316 986
- US-A1- 2017 080 960

## Beschreibung

Die Erfindung bezieht sich auf einen gleisfahrbaren Messwagen zur Messung von Gleislagegeometrien mit einem auf einem Fahrgestell angeordneten Messwagenrahmen, dem eine inertiale Navigationseinheit zugeordnet und der gegenüber einer, am Maschinenrahmen einer Oberbaumaschine befestigbaren, Konsole verstellbar verlagerbar ist, wobei Aktoren Hub- und Anpressbewegungen bewirken, wobei dem Fahrgestell je Messwagenseite zwei Räder zugeordnet sind und wobei der Meßwagenrahmen fünf Freiheitsgrade aufweist und zwar eine Drehung um die Hochachse des Messwagenrahmens, eine Drehung um die Längsachse des Messwagenrahmens, eine Drehung um die Querachse des Messwagenrahmen, eine Linearbewegung entlang der z-Achse und eine Linearbewegung des Messwagenrahmens entlang der y-Achse, insbesondere bezüglich des Fahrgestelles.

Ein derartiger, gleisfahrbarer Messwagen zur Messung von Gleislagegeometrien ist aus der AT 519 003 A4 bekannt.

Die meisten Gleise für die Eisenbahn sind als Schotteroberbau ausgeführt. Die Schwellen liegen dabei im Schotter. Durch die wirkenden Radkräfte der darüberfahrenden Züge werden unregelmäßige Setzungen im Schotter und Verschiebungen der seitlichen Lagegeometrie des Gleises hervorgerufen. Durch die Setzungen des Schotterbettes treten Fehler in der Längshöhe, der Überhöhung (im Bogen) und der Richtlage auf. Werden bestimmte Komfortgrenzwerte oder Sicherheitsgrenzwerte dieser geometrischen Größen überschritten, dann werden Instandhaltungsarbeiten durchgeführt.

Die Behebung und Berichtigung dieser geometrischen Gleisfehler wird heute meist mit Gleisbaumaschinen (AT 519 003 A4, EP 3009564 A) durchgeführt. Damit das Gleis nach derartigen Gleisgeometrieverbesserungsarbeiten wieder dem Betrieb frei gegeben werden kann, sind die Gleisbaumaschinen mit so genannten Abnahmemessanlagen und Abnahmeschreiberanlagen ausgestattet. Für die Qualität der Gleislage nach der Verbesserung durch Oberbaumaschinen oder sonstiger Methoden sind Abnahmetoleranzen festgelegt. Diese stellen die Mindestanforderungen der Qualität der erzeugten geometrischen Verbesserungen dar. Nachgewiesen werden diese durch die Abnahmemessanlagen und Abnahmeschreiberanlagen.

Eine Gleisbaumaschine wie eine Gleisstopfmaschine stellt die Gleisgeometrie, die durch die Belastung der Züge verschlechtert wurde, wieder her. Dazu wird das Gleis mittels elektrohydraulisch gesteuerten Hebe- Richteinrichtungen in die Sollposition gehoben und gerichtet. Die Berichtigung der Seitenlage des Gleises (Richtung) geschieht über seitliche Verschiebung der Referenzschiene des Gleises mit Hilfe von Hydraulikzylindern. Als Referenzschiene für die Richtung wird die bogenäußere Schiene verwendet. Als Referenzschiene für die Längshöhe wird die bogeninnere Schiene benutzt. Die bogenäußere Schiene wird über die Sollüberhöhung in Bezug auf die bogeninnere Schiene höhenmäßig berichtigt.

Stand der Technik sind neben Messsehnen auch Trägheitsnavigationssysteme bzw. inertiale Navigationssysteme (INS) (AT 519 003 A4) die aus einer zentralen Sensoreinheit mit meist drei Beschleunigungs- und drei Drehratensensoren bestehen. Durch Integration der von der IMU (inertiale Messeinheit) gemessenen Beschleunigungen und Drehraten werden in einer INS laufend die räumliche Bewegung des Fahrzeugs und daraus die jeweilige geografische Position bestimmt. INS-Systeme arbeiten mit Datenraten von etwa 100-1000 Hz und hohen Genauigkeiten und geringer Drift (< 0,01° bis 0,05°/ Stunde). Der Hauptvorteil eines INS ist, dass dieses referenzlos betrieben werden kann. Die Beschleunigung kann mittels fahrzeugfester Beschleunigungssensoren ("strapdown") gemessen werden. Vorteile dieser Messsysteme sind unabhängig von der Zentrifugalbeschleunigung messbare Rollwinkel, eine in weiten Fehlerwellenlängenbereichen geltende Übertragungsfunktion des Systems von =1, d.h. es wird die tatsächliche Spur des Fahrzeuges im Raum gemessen ohne Verzerrungen der Form, der Verstärkung bzw. der Phasenlage der Gleisfehler. Aus dieser drei-dimensionalen Spur des Fahrzeuges im Raum und einer äquidistanten Messung über Odometer werden 3D-Koordinaten gewonnen. Stand der Technik sind auch so genannte "Nord"-basierte INS-Systeme (Navigationssysteme) die absolute Winkelabweichungen des Roll-, Gier- und Nickwinkels bezogen auf ein nach Nord ausgerichtetes System liefern. Der x-Einheitsvektor zeigt dabei nach Norden, der z-Einheitsvektor in Richtung der Schwerkraft und der y-Einheitsvektor ist dann so ausgerichtet, dass sich ein Orthonormalsystem ausbildet. Die absoluten Winkelabweichungen stellen einen Einheitsvektor dar der die räumliche Lage des Messwagens auf welchem sich das INS-System befindet zeigt.

Stand der Technik ist der Aufbau solcher Trägheitsnavigationssysteme auf elektronischen Gleismesswagen. Dabei wird das Trägheitsnavigationssystem auf einem Trägerrahmen aufgebaut der über steife Federelemente an den Achslagern eines Drehgestells befestigt ist. Da das Drehgestell sich bei der Fahrt in Folge der Spurerweiterungen kinematisch auf den Schienen hin und her bewegt muss die relative Position des Messrahmens am Drehgestell zu den Schienen mittels Spurweitenmesser gemessen werden. Die Federung des Messrahmens und die auftretenden dynamischen Schwingungen während der Fahrt, die indirekte fehlerbehaftete Ermittlung der Seitenlage des Messrahmens über Spurweitenmesser zum Gleis und die Ungenauigkeiten in der Höhenlage in Folge des Radprofiles führen zu erheblichen Ungenauigkeiten der Messung. Ein weiterer Nachteil dieser Ausführung ist, dass der Messrahmen zwangsverwunden wird und daher nur eine mittlere verlaufende Längshöhe des Gleises gemessen werden kann. Interessant ist aber der Verlauf der Längshöhen beider Schienen. Für die Ermittlung von Gleislagefehlern die durch Gleisbaumaschinen berichtigt werden sollen ist eine mathematische Unsicherheit (entspricht der zweifachen Standardabweichung) von ≤ 1mm gefordert. Diese Genauigkeiten sind mit der vorgenannten Anordnung des Messrahmens nur schwer zu erfüllen. Stand der Technik sind auch hoch genaue Winkelencoder und in Zylinder (Hydraulik oder Pneumatik) integrierte Messgeber zur Wegerfassung.

Stand der Technik der Messwagen für Gleisgeometriemesssysteme die mit Stahlsehnen arbeiten sind über Parallellenker am Wagenkasten von Gleisbaumaschinen befestigte zweirädrige Messwagen. Diese Messwagen werden über zwei schräg außen am Messwagen angreifende Zylinder entweder links oder rechts an der Schiene je nach Bogenrichtung angepresst. Für die Kräfte gelten zwei Kriterien die erfüllt sein müssen. Zum einen das Entgleisungsskriterium ${\left(Y/Q\right)}_{lim} = 1,2 \leq Y/Q$

Das heißt das Verhältnis der Querkraft Y die das Rad an die Schiene anpresst zur Vertikallast Q (gebildet aus der Gewichtskraft und der Kraftkomponente des schräg arbeitenden Zylinders) muss kleiner gleich 1,2 sein, damit ein Aufklettern des Spurkranzes und damit ein Entgleisen des Rades sicher vermieden wird. Das zweite Kriterium lautet $Y \geq Q ⋅ μ$

Dieses Kriterium fordert, dass die wirkende Querkraft größer sein muss als die Reibungskraft (Reibungskoeffizient µ) zwischen Rad und Schiene. Das Kriterium stellt sicher, dass der Messwagen auf der Schiene sicher umgepresst werden kann. Diese beiden Bedingungen schränken die zulässigen Anlenkwinkel und die Zylinderkräfte erheblich ein. Andererseits werden die Messwagen in Bögen und durch Gleisfehler ausgelenkt, weshalb sich die Anlenkwinkel und damit die Kraftverhältnisse ständig ändern. Es ist daher schwierig für alle auftretenden Fälle gleichzeitig das Entgleisungssicherheitskriterium und das Umpresskriterium zu erfüllen.

Der Erfindung liegt somit die Aufgabe zugrunde einen Messwagen zu schaffen der an einer Oberbaumaschine befestigbar ist, der ein Trägheitsnavigationssystem trägt, welches so gebaut ist, dass es den Längshöhenverlauf beider Schienen, den Richtungsverlauf der Referenzschiene (bogenäußere Schiene) und die Überhöhung möglichst präzise messen kann. Die Erfindung hat aber auch die Aufgabe sicher zu stellen, dass die Erfüllung sowohl des Entgleisungskriteriums als auch des Umpresskriteriums sichergestellt werden können.

Die Erfindung löst die gestellte Aufgabe dadurch, dass die zu Radpaaren zusammengefassten Räder jeder Messwagenseite an einem zweiarmigen Hebel angeordnet und die Hebel um eine über die Messwagenbreite durchgehende Achse des Fahrgestells schwenkverstellbar gelagert sind, dass die Navigationseinheit mit einem Radpaar fest verbunden ist und dass der Achse ein Drehgeber zur Erfassung eines Verdrehwinkels zwischen den beiden Hebeln zugeordnet ist.. Damit der Längshöhenverlauf der linken und rechten Schiene gleichzeitig erfasst werden sind die beiden Räder jeder Seite über den zweiarmigen Hebel miteinander verbunden und diese Räderpaare zueinander um die Achse schwenkverstellbar ausgeführt. Die Verdrehung wird über einen hochauflösenden Drehgeber (Encoder) gemessen. Die Navigationseinheit ist erfindungsgemäß mit einem Radpaar fest verbunden und misst den Verlauf dieses Radpaares höhenmäßig entlang der Schiene. Über den Verdrehwinkel wird der Längshöhenverlauf der anderen Schiene ermittelt. Die Räder sind zylindrisch ausgeführt so dass kein Höhenfehler infolge einer etwaigen Radprofilkonizität auftreten kann. Der Wagen folgt frei in Höhenrichtung (z-Achse) dem Gleis. Der Richtungswinkel (Gier Winkel) wird erfasst indem sich der Messwagen frei um die z-Achse dreht. Zur Erfassung des Überhöhungswinkels (Rollwinkel) wird der Wagen frei um die Gleisquerachse (x-Achse) drehbar ausgeführt. Zur Erfassung des Längshöhenwinkel (Nickwinkel) kann sich der Wagen zudem frei um die Gleisquerachse (y-Achse) drehen. Die Winkel bzw. die Winkeländerungen werden durch das Trägheitsnavigationssystem gemessen und einer Recheneinheit zur Berechnung der räumlichen Spur der beiden Schienen übergeben. Der Wagen selbst wird während der Fahrt an die Referenzschiene (bogenäußere Schiene) angepresst und mit einer Vertikalkraft zusätzlich zum Eigengewicht belastet. Dazu kann der Wagen in Gleisquerrichtung frei bewegt werden. Die Hub- und Anpressbewegungen werden durch Aktoren wie z.B. Hydraulik-, Elektro- oder Luftzylinder bewirkt. In zumindest eines der Laufräder wird gemäß einer Weiterbildung der Erfindung ein Drehgeber (Drehencoder) zur Erfassung des Vorfahrweges integriert. Damit die Laufräder möglichst schlupffrei laufen wird die Laufradfläche vom Spurkranz über Wälzlager entkoppelt ausgeführt. Die Linearbewegungen. (Hübe der Aktoren) des Messwagens werden über Wegsensoren erfasst. Damit ergibt sich die Möglichkeit beim Umpressen die Spurerweiterung zu ermitteln. Über die Erfassung der vertikalen Zylinderhübe und eine entsprechende Steuerelektronik kann der Messwagen leichter zu Arbeitsbeginn eingegleist werden. Gemäß einer Weiterbildung der Erfindung werden die Anpresszylinder nicht schräg angelenkt sondern die Y- und Q-Kräfte werden separiert ausgeführt und angesteuert. Dadurch kann das Entgleisungskriterium und das Umpresskriterium immer sicher erfüllt werden. Gemäß einer Weiterbildung der Erfindung werden die Zylinder dals Hydraulik-, Elektro- oder Pneumatik zylinder ausgeführt. Damit das Entgleisungskriterium und das Umpresskriterium erfüllt werden können, werden die Drücke in den Zylindern durch Drucksensoren gemessen und über Steuerventile (Proportional - oder Servoventile) so angesteuert und geregelt, dass sich die optimalen Kräfte Y, Q ergeben.

In der Zeichnung ist der Erfindungsgegenstand beispielsweise schematisch dargestellt. Es zeigen
Fig. 1 eine Ansicht eines IMU-Messwagens von oben,
Fig. 2 Schnitt des IMU-Messwagens aus Fig. 1,
Fig. 3 einen vergrößerten Schnitt B-B durch ein Messrad mit Drehgeber (Encoder) für die Wegmessung aus Fig. 1 und
Fig. 4 eine Übersicht über die Koordinaten und die Freiheitsgrade des Messwagens.
Fig. 1 zeigt erfindungsgemäß einen Gleismesswagen 1 mit einem Trägheitsnavigationssystem 2 das auf einem Messwagenrahmen 21 angeordnet ist. Der Messwagen 1 läuft auf vier Rädern 3 auf den Schienen. Die Räder 3 einer Gleismesswagenseite sind jeweils miteinander starr verbunden und dazu auf zweiarmigen Hebeln 5, 9 gelagert. Die zweiarmigen Hebel 5, 9 beider, gegenüberliegenden Radseiten sind über eine Achse 13 miteinander verbunden und um die Achse 13 relativ zueinander verschwenkbar gelagert. Damit kann der

Gleismesswagen 1 in Gleisverwindungen eine definierte Lage einnehmen und können die Räder 3 beider Seiten ungehindert dem jeweiligen Höhenverlauf der Schiene folgen.

Der Messwagenrahmen 21 ist über zwei Zylinder (doppeltwirkend gezeichnet) 10, 6 mit der Achse 13 verbunden. Dazu ist der Messwagenrahmen 21 zudem auf zwei, über die Rahmenbreite durchgehenden, zylindrischen Führungen 4 gelagert. Vertikal gegenüber einer Konsole 14 wird der gesamte Messwagenrahmen 21 über zwei vertikal wirkende Zylinder 12 bewegt. Über einen Drehgeber (Winkelencoder) 8 wird die Verdrehung des linken Radpaares gegenüber dem mit dem Messrahmen starr verbundenen rechten Radpaar um die Achse 13 gemessen. Vertikal wird der Messrahmen durch eine vertikale Führung 7 geführt. Über ein Kugelgelenkslager 11 kann der Wagen 1 um die Achsen x, y, z, insbesondere gegenüber der Konsole 14, gedreht werden. Das Kugelgelenkslager 11 wird über eine auf der Führungssäule 7 gleitende Büchse auf und ab bewegt.

Fig. 2 zeigt einen Schnitt durch den Messwagen 1. Über die Konsole 14 ist der gesamte Messwagen 1 mit dem Maschinenrahmen einer nicht näher dargestellten Gleisbaumaschine verbunden. Über die Vertikalzylinder 12 die gelenkig mit dem Wagen und der Konsole 14 verbunden sind kann der Wagen 1 auf ein Gleis abgesenkt und vom Gleis angehoben werden (Richtung V) und bei Messfahrten mit vorgegebener Kraft Qzli, Qzre nach unten gegen Schienen des Gleises gepresst werden. Über die doppeltwirkenden Anpresszylinder 6, 10 kann der Messwagenrahmen 21 auf den Führungen 4 nach links oder rechts verschoben werden (Richtung H) und mit gewünschter Kraft FY an die Schiene angepresst werden. Im Kugelgelenk 11 kann der Wagen um die Hochachse z um den Winkel GW (Gier Winkel) verdreht werden. Das Kugelgelenklager 11 erlaubt auch Drehungen RW (Rollwinkel) um die Längsachse x des Gleises. Darüber hinaus kann der Wagen über das Kugelgelenk 11 auch um die Querachse y gedreht werden NW (Nickwinkel). Damit ergeben sich die notwendigen 5 Freiheitsgrade des Messwagens. Die Achse 13 des Wagens geht über die Messwagenbreite durch.

Auf der linken Seite ist eine Lagerung 16 des linken Radpaares im Schnitt dargestellt, welches sich gegenüber dem mit der Drehachse 13 festverbundenen rechten Radpaare 15 verdrehen kann. Mit Hilfe des Drehgebers 8 kann der Verdrehwinkel ROT der beiden Radpaare zueinander gemessen werden. Der untere, quer verschiebbare Teil des Messwagens gleitet auf den horizontalen Führungen 4.

Fig. 3 zeigt den Schnitt B-B aus Fig.1 durch eines der als Wegmessräder ausgeführten Räder. Alle Räder 3 sind zweiteilig ausgeführt und umfassen je ein Laufradteil 19 und ein gegenüber frei drehbares Spurkranzteil 20. Damit die Räder durch die Reibungskräfte zwischen Spurkranz und Schiene nicht schlupfen sind Spurkranzteil 20 und Laufradteil 19 getrennt drehbar zueinander gelagert ausgeführt. Der Spurkranz weist im Übergang zur Radlauffläche einen kleineren Durchmesser als die Radlauffläche auf, damit keine mechanische Kopplung zwischen den beiden unabhängig zueinander drehbaren Teilen über eine Schiene auftreten kann. Über einen Drehgeber 18 werden die Radbewegungen 19 gemessen und in Impulsen ausgegeben. Der Drehgeber 8 für die Messung der Verdrehung zwischen den Radpaaren links und rechts um die Achse 13 ist in dieser Ansicht rechts neben dem Spurkranzteil 20.

Fig. 4 gibt einen Überblick über die Koordinaten und die genutzten Freiheitsgrade des Messwagens. Z ist die Hochachse (Schwerachse). Y ist die Querachse und x zeigt in Längsrichtung des Gleises. Der Messwagen kann vertikal V entlang der z-Achse bewegt werden und horizontal H entlang der y-Achse. Die Drehung um die Hochachse z wird als Gier Winkel GW (Richtungswinkel), die Drehung um die Querachse y wird als Nickwinkel NW (Neigungswinkel) und die Drehung um die Längsachse x wird als Rollwinkel RW (Überhöhungswinkel) bezeichnet und durch das Trägheitsnavigationssystem 2 erfasst.

Insbesondere können den Zylindern 6,10,12 Drucksensoren zugeordnet sein, wobei die Anpresszylinder 6, 10 und die Vertikalzylinder 12 über Proportionalventile vorzugsweise derart angesteuert und geregelt sind, dass das Verhältnis der Querkraft Y, die das Rad in y-Richtung an die Schiene anpresst, zur Vertikallast Q, die das Rad in z-Richtung an eine Schiene anpresst, kleiner gleich 1,2 und die Querkraft Y größer als die Reibkraft Q·µ ist.

## Patentansprüche

1. Gleisfahrbarer Messwagen (1) zur Messung von Gleislagegeometrien mit einem auf einem Fahrgestell angeordneten Messwagenrahmen (21), dem eine inertiale Navigationseinheit (2) zugeordnet und der gegenüber einer, am Maschinenrahmen einer Oberbaumaschine befestigbaren, Konsole (14) verstellbar verlagerbar ist, wobei Aktoren Hub- und Anpressbewegungen des Messwagens (1) bewirken, wobei dem Fahrgestell je Messwagenseite zwei Räder (3) zugeordnet sind und wobei der Meßwagenrahmen fünf Freiheitsgrade aufweist und zwar eine Drehung um die Hochachse (z, GW) des Messwagenrahmens (21), eine Drehung um die Längsachse (x, RW) des Messwagenrahmens (21), eine Drehung um die Querachse (y, NW) des Messwagenrahmen (21), eine Linearbewegung entlang der z-Achse (V) und eine Linearbewegung des Messwagenrahmens (21) entlang der y-Achse (H), insbesondere bezüglich des Fahrgestelles, **dadurch gekennzeichnet, dass** die zu Radpaaren zusammengefassten Räder (3) jeder Messwagenseite je an einem zweiarmigen Hebel (5, 9) angeordnet und die Hebel (5, 9) um eine über die Messwagenbreite durchgehende Achse (13) des Fahrgestells schwenkverstellbar gelagert sind, dass die Navigationseinheit (2) mit einem Radpaar fest verbunden ist um den Verlauf dieses Radpaares höhenmäßig entlang der Schiene zu messen und dass der Achse (13) ein Drehgeber (8) zur Erfassung eines Verdrehwinkels (ROT) zwischen den beiden Hebeln (5, 9) zugeordnet ist.

2. Gleisfahrbarer Messwagen (1) nach Anspruch 1, **gekennzeichnet dadurch, dass** zur Übertragung von Vertikalkräften (QZₗᵢ, QZᵣₑ) zwischen Fahrgestell und Konsole (14) ein der linken und ein der rechten Messwagenseite zugeordneter hochachsenparalleler Zylinder 12 vorgesehen ist und dass der Messwagenrahmen (21) zur Übertragung von y-achsenparallelen Horizontalkräften auf das Fahrgestell entlang wenigstens einer Führung (4) geführt und mittels zwischen Fahrgestell und Messwagenrahmen angeordneten Anpresszylindern (6,10) verlagerbar ist.

3. Gleisfahrbarer Messwagen (1) nach Anspruch 1 oder 2, **dadurch gekennzeichnet, dass** wenigstens einem der Messräder (3) ein Drehgeber (18) zur Wegmessung zugeordnet ist.

4. Gleisfahrbarer Messwagen (1) nach einem der Ansprüche 1 bis 3 **dadurch gekennzeichnet, dass** die Räder (3) je ein Laufradteil (19) und ein dem Laufradteil (19) gegenüber frei drehbares Spurkranzteil (20) aufweisen.

5. Gleisfahrbarer Messwagen (1) nach einem der Ansprüche 1 bis 4 **gekennzeichnet dadurch, dass** zur Erfassung von Linearbewegungen entlang der Vertikalen (V) und der Horizontalen (H) Wegsensoren vorgesehen sind, die in die Zylinder (12, 6, 10) integriert oder die den Zylindern (12, 5, 10) zugeordnet sind.

6. Gleisfahrbarer Messwagen (1) nach einem der Ansprüche 1 bis 5 **gekennzeichnet dadurch, dass** den Zylindern (6,10,12) Drucksensoren zugeordnet sind, wobei die Anpresszylinder (6, 10) und die Vertikalzylinder (12) über Proportionalventile angesteuert und geregelt sind.

## Claims

1. On-track measuring carriage (1) for measuring track position geometries, comprising a measuring carriage frame (21) which is arranged on a chassis and to which an inertial navigation unit (2) is allocated and which can be adjustably displaced with respect to a console (14) which can be fastened to the machine frame of a track superstructure machine, wherein actuators effect lifting and pressing movements of the measuring carriage (1), wherein the chassis is allocated, on each measuring carriage side, two wheels (3) and wherein the measuring carriage frame has five degrees of freedom and in particular a rotation about the vertical axis (z, GW) of the measuring carriage frame (21), a rotation about the longitudinal axis (x, RW) of the measuring carriage frame (21), a rotation about the transverse axis (y, NW) of the measuring carriage frame (21), a linear movement along the z-axis (V) and a linear movement of the measuring carriage frame (21) along the y-axis (H), in particular in relation to the chassis, **characterised in that** the wheels (3) of each measuring carriage side which are combined to form wheel pairs are each arranged on a two-armed lever (5, 9) and the levers (5, 9) are mounted so as to be pivotably adjustable about an axis (13) of the chassis passing through across the width of the measuring carriage, **in that** the navigation unit (2) is fixedly connected to a wheel pair in order to measure the course of this wheel pair in terms of height along the rail and **in that** the axis (13) is allocated a rotary encoder (8) for detecting a torsion angle (ROT) between the two levers (5, 9).

2. On-track measuring carriage (1) as claimed in claim 1, **characterised in that** a cylinder (12) in parallel with the vertical axis and allocated to the left measuring carriage side and a cylinder (12) in parallel with the vertical axis and allocated to the right measuring carriage side are provided for transmitting vertical forces (QZₗᵢ, QZᵣₑ) between the chassis and the console (14) and **in that** the measuring carriage frame (21) for transmitting horizontal forces in parallel with the y-axis to the chassis is guided along at least one guide (4) and can be displaced by means of pressing cylinders (6, 10) arranged between the chassis and the measuring carriage frame.

3. On-track measuring carriage (1) as claimed in claim 1 or 2, **characterised in that** at least one of the measuring wheels (3) is allocated a rotary encoder (18) for path measurement.

4. On-track measuring carriage (1) as claimed in any one of claims 1 to 3, **characterised in that** the wheels (3) each have a running wheel part (19) and a wheel flange part (20) which can be freely rotated with respect to the running wheel part (19).

5. On-track measuring carriage (1) as claimed in any one of claims 1 to 4, **characterised in that**, in order to detect linear movements along the vertical (V) and the horizontal (H), path sensors are provided which are integrated into the cylinders (12, 6, 10) or which are allocated to the cylinders (12, 5, 10).

6. On-track measuring carriage (1) as claimed in any one of claims 1 to 5, **characterised in that** the cylinders (6, 10, 12) are allocated pressure sensors, wherein the pressing cylinders (6, 10) and the vertical cylinders (12) are activated and regulated via proportional valves.

## Revendications

1. Voiture de mesure sur rails (1) pour mesurer des géométries de voies avec un châssis de voiture de mesure (21) disposé sur un train de roulement, auquel est associée une unité de navigation inertielle (2) et qui peut être déplacé de façon réglable par rapport à une console (14) pouvant être fixée sur un châssis de machine d'une machine de superstructure, des actionneurs exécutant des mouvements de levage et d'abaissement de la voiture de mesure (1), deux roues (3) étant associées au train de roulement de chaque côté de la voiture de mesure et le châssis de voiture de mesure présentant cinq degrés de liberté, à savoir une rotation autour de l'axe vertical (z, GW) du châssis de voiture de mesure (21), une rotation autour de l'axe longitudinal (x, RW) du châssis de voiture de mesure (21), une rotation autour de l'axe transversal (y, NW) du châssis de voiture de mesure (21), un déplacement linéaire le long de l'axe z (V) et un déplacement linéaire du châssis de voiture de mesure (21) le long de l'axe y (H), en particulier par rapport au train de roulement, **caractérisée en ce que** les roues (3) assemblées en paires de roues de chaque côté de la voiture de mesure sont agencées sur un levier à deux bras (5, 9) et les leviers (5, 9) sont montés de façon réglable en pivotement autour d'un axe (13) du train de roulement continu sur la largeur de la voiture de mesure, que l'unité de navigation (2) est reliée de façon fixe avec une paire de roues pour mesurer le parcours en hauteur de cette paire de roues le long des rails et qu'un capteur rotatif (8) est associé à l'axe (13) pour enregistrer un axe de rotation (ROT) entre les deux leviers (5, 9).

2. Voiture de mesure sur rails (1) selon la revendication 1, **caractérisée en ce que**, pour transmettre les forces verticales (QZₗᵢ, QZᵣₑ) entre le train de roulement et la console (14), il est prévu un vérin (12) parallèle à l'axe vertical associé à chacun des côtés gauche et droit de la voiture de mesure et que, pour transmettre les forces horizontales parallèles à l'axe y exercées sur le train de roulement, le châssis de voiture de mesure (21) est guidé le long d'au moins un guide (4) et peut être déplacé au moyen de vérins d'abaissement (6, 10) disposés entre le train de roulement et le châssis de voiture de mesure.

3. Voiture de mesure sur rails (1) selon la revendication 1 ou 2, **caractérisée en ce qu'**un capteur rotatif (18) est associé à au moins une des roues de mesure (3) pour la mesure de course.

4. Voiture de mesure sur rails (1) selon une des revendications 1 à 3, **caractérisée en ce que** les roues (3) présentent chacune un élément de roue porteuse (19) et un élément de boudin (20) pivotant librement par rapport à l'élément de roue porteuse (19).

5. Voiture de mesure sur rails (1) selon une des revendications 1 à 4, **caractérisée en ce que**, pour l'enregistrement de mouvements linéaires le long de la verticale (V) et de l'horizontale (H), sont prévus des capteurs de course qui sont intégrés dans les vérins (12, 6, 10) ou associés aux vérins (12, 5, 10).

6. Voiture de mesure sur rails (1) selon une des revendications 1 à 5, **caractérisée en ce qu'**aux vérins (6, 10, 12) sont associés des capteurs de pression, les vérins d'abaissement (6, 10) et les vérins verticaux (12) étant commandés et régulés par le biais de vannes proportionnelles.
